# EUROPÄISCHE PATENTSCHRIFT

(11) **EP 0 608 766 B1**
(45) Veröffentlichungstag und Bekanntmachung des Hinweises auf die Patenterteilung: **06.11.1996**
(21) Anmeldenummer: 94100768.4
(22) Anmeldetag: 20.01.1994
(51) Int. Cl.: B65D 5/38, B65D 5/48

(54) **Verpackung aus Schieber und Hülse von Bändern für Türen, Fenster und dergleichen**
Drawer and shell packaging for hinges for doors, windows and similar
Emballage à tiroir pour charnières de portes, fenêtres et pareil

(30) Priorität: 28.01.1993 DE 9301139 U
(43) Veröffentlichungstag der Anmeldung: 03.08.1994
(73) Patentinhaber: Dr. Hahn GmbH & Co. KG, D-41189 Mönchengladbach (DE)
(72) Erfinder: Gust, Jürgen, D-41236 Mönchengladbach (DE)
(74) Vertreter: Palgen, Peter, Dr. Dipl.-Phys.

(56) Entgegenhaltungen:
- GB-A- 1 324
- US-A- 3 519 123
- US-A- 4 065 021
- US-A- 4 436 243

## Beschreibung

Die Erfindung bezieht sich auf eine Verpackung der dem Oberbegriff des Anspruchs 1 entsprechenden Art.

Bisher war es üblich, jeweils die für einen Flügel bestimmten Bänder in einem separaten Karton zu verpacken. Da diese Bänder eine wertvolle Oberfläche aufweisen, mußte Sorge getroffen sein, daß die Teile nicht aneinanderstoßen und beim Transport die Oberfläche beschädigen konnten. Außerdem mußte jedem Karton eine eigene Einbauanleitung beigegeben werden, die mehrere Seiten umfaßte und in einer ganzen Reihe von Sprachen abgefaßt war, so daß sie ein kleines Heft bildete. In vielen Fällen wurden die Bänder sogar einzeln verpackt, d.h. es wurden zwei oder drei Einzelkartons pro Flügel benötigt.

Der Aufwand für diese Verpackung und die Bereitstellung einer großen Anzahl von Einbauanleitungen war erheblich. Das gleiche gilt für die Menge des beim Einbau der Bänder anfallenden Verpackungsmülls.

Der Erfindung liegt die Aufgabe zugrunde, den Verpackungsaufwand für die Bänder von Türen, Fenstern und dergleichen zu verringern.

Diese Aufgabe wird durch die in Anspruch 1 wiedergegebene Erfindung gelöst.

Es werden jetzt also nicht mehr nur die für einen Flügel bestimmten meist zwei Bänder in einer eigenen Verpak- mit eigener Einbauanleitung untergebracht, sondern es wird eine größere Anzahl, also eine für mehrere Flügel bestimmte Menge von Bändern in einer größeren Verpackung untergebracht, der ebenfalls nur eine Einbauanleitung beizufügen ist. Die gesamte Kartonmenge verringert sich dadurch wesentlich. Durch die einlagige Anordnung in flachen Schüben, die schubladenartig aus dem Umkarton herausziehbar sind, sind die Bandelemente jederzeit zugänglich.

Die einzelnen Schübe weisen rasterartige Unterteilungen auf, in denen jeweils ein Bandteil oder eine Gruppe von Befestigungsschrauben oder Bandzapfen angeordnet sind. Auf diese Weise wird verhindert, daß die Bandelemente beim Transport in den einzelnen Schüben durcheinanderfallen und insbesondere die Bandteile sich durch gegenseitiges Anstoßen beschädigen.

Wegen des günstigen Verhältnisses von Stabilität zu Gewicht und wegen der erleichterten Entsorgung bestehen der Karton, die Schübe und die Unterteilungen aus Wellkarton.

Für anderes Verpackungsgut sind Umkartons mit einzelnen Schüben für sich genommen bekannt.

Die US-A-3 519 123 zeigt eine solche Verpackung für Wattestäbchen für kosmetische oder medizinische Zwecke, bei denen zwar mehrere dem Umkarton im Grundriß entsprechende Schübe übereinander angeordnet sind, in den Schüben aber keine Unterteilungen für die einzelnen Wattestäbchen gebildet sind, sondern lediglich quer zu den Wattestäbchen verlaufende Tragleisten mit Vertiefungen für die einzelnen Wattestäbchen vorhanden sind.

Bei der US-A-4 436 243 handelt es sich um eine Verpackung zur Aufbewahrung von Objektgläschen mit medizinischen Präparaten und dergleichen. Es sind zwar die einzelnen Umkartons zu mehreren aufeinander stapelbar, doch erstrecken sich die Schübe nicht über den ganzen Grundriß des Umkartons. Auch enthalten die Schübe keine rasterartigen Unterteilungen für die einzelnen verpackten Elemente.

Die GB-A-1324 betrifft einen Verkaufskarton für Süßigkeiten mit mehren Schüben. Der Umkarton besitzt einen nach oben zu öffnenden Deckel. Nach dem Öffnen ist die Stirnseite herunterklappbar und können die einzelnen Schübe mehr oder weniger weit herausgezogen werden, um die Süßigkeiten sichtbar zu machen. Unterteilungen in den einzelnen Schüben sind nicht vorhanden.

Rasterartige Unterteilungen für Schübe und dergleichen gehen für sich genommen aus der EP 412 553 A2 und der US-A-4 065 021 hervor.

Das Merkmal des Anspruchs 2 gegenüber den herkömmlichen Verpackungen ergibt eine erhebliche Einsparung an beizufügendem, druckschriftlichem Material.

Es hat sich gezeigt, daß eine praktikable Größe der Verpackung gegeben ist, wenn gemäß Anspruch 3 die Schübe zur Aufnahme von jeweils drei mal acht Elementen eingerichtet sind.

Daraus ergibt sich eine für die merkliche Verminderung des Verpackungsaufwandes schon hinreichend große Zahl von vierundzwanzig Elementen, während gleichzeitig das Gewicht der gefüllten Verpackung bei Aufnahme der üblichen Bänder aus einer Aluminiumlegierung noch eine hinreichend leicht handhabbare Einheit ergibt. Vierundzwanzig Elemente haben darüber hinaus den Vorteil, daß Verarbeiter, die zwei Bänder pro Flügel einsehen, genauso "geradzahlig" auskommen wie Verarbeiter, die drei Bänder pro Flügel verwenden.

In der Zeichnung ist ein Ausführungsbeispiel der Erfindung dargestellt.
Fig. 1 zeigt eine perspektivische Ansicht einer geöffneten Verpackung;
Fig. 2 zeigt eine perspektivische Ansicht eines zusammengesetzten Bandes.

Die als Ganzes mit 100 bezeichnete Verpackung umfaßt zwei flache Schübe 10,20 von gleichgroßem rechteckigem Grundriß, die übereinander in einem Umkarton 40 Platz finden und schubladenartig aus dem Umkarton 40 in der Schieberichtung 1 herausgezogen und in den Umkarton 40 eingeschoben werden können. Der Umkarton 40 ist in der bezüglich der Schieberichtung als Achse gesehenen "Umfangsrichtung" 2 und an der einen in Schieberichtung 1 gelegenen Stirnseite 3 geschlossen. An der anderen in Schieberichtung 1 gelegenen Stirnseite 4 kann der Umkarton 40 geöffnet werden, worauf die Schübe 10,20 schubladenartig herausgezogen werden können.

In dem gezeigten Ausführungsbeispiel ist die Verpackung 100 zur Aufnahme der Elemente für vierundzwanzig Bänder 30 vorgesehen, von denen eines in Fig. 2 in zusammengesetztem Zustand dargestellt ist. In dem Schub 10 sind drei mal acht Flügelbandteile 5 untergebracht, in dem Schub 20 drei mal acht Rahmenbandteile 6, Abdeckelemente 7 für den Verstellmechanismus der Flügelbandteile 5, die Bandzapfenbolzen 8 und die Befestigungsschrauben 9. Von den Flügelbandteilen 5 und den Rahmenbandteilen 6 sind jeweils nur einige gezeichnet. Wie strichpunktiert angedeutet, sind aber auch die übrigen entsprechenden Fächer normalerweise damit gefüllt.

Die Schübe 10,20 enthalten Unterteilungen 11 aus geschlitzten Kartonstegen, die kreuzweise zu einem Rechteckraster zusammengesteckt sind, so daß sich für jedes Bandteil 5,6 ein eigenes Abteil ergibt, welches Berührungen verhindert und die Teile unabhängig von der Transportlage der Verpackung 100 an Ort und Stelle hält.

Für die vierundzwanzig Bänder 30 ist nur eine einzige Einbauanleitung 12 erforderlich, die auf den obersten Schub 20 aufgelegt wird.

Die Schübe 10,20, der Umkarton 40 und die Unterteilungen 11 bestehen aus Wellkarton. Kunststoff ist bei dieser Art der Verpackung nicht mehr erforderlich.

## Patentansprüche

1. Verpackung von Bändern für Türen, Fenster und dergleichen mit einem Karton zur Aufnahme von Bandelementen wie Flügelbandteilen (5), Rahmenbandteilen (6) und Abdeckelementen (7) sowie von Befestigungsschrauben (9),
**dadurch gekennzeichnet**,
daß die Verpackung (100) mindestens zwei flache, im Grundriß rechteckige, gleich große Schübe (10,20) umfaßt, die die Bandelemente für mehr als einen Flügel, jeweils einlagig in regelmäßiger Anordnung sowie die Befestigungsschrauben (9) in rasterartigen Unterteilungen (11) aufnehmen, die für jedes Bandelement (5,6,7) ein eigenes Abteil ergeben,
daß die Schübe (10,20) in gleicher Anordnung unmittelbar übereinander in gleicher Schieberichtung (1) herausziehbar und einschiebbar in einem quaderförmigen Umkarton (40) vorgesehen sind, wobei sich die Schübe über den gesamten Grundriß des Umkartons erstrecken,
daß der Umkarton (40) bezüglich der Schieberichtung (1) in Umfangsrichtung (2) geschlossen, an einer der Schieberichtung (1) entsprechenden Stirnseite (4) jedoch zu öffnen ist
und daß die Schübe (10,20), der Umkarton (40) und die rasterartigen Unterteilungen (11) aus Wellkarton bestehen.

2. Verpackung nach Anspruch 1, **dadurch gekennzeichnet**, daß der Verpackung (100) eine einzige Einbauanleitung (12) beigefügt ist.

3. Verpackung nach Anspruch 1 oder 2, **dadurch gekennzeichnet**, daß die Schübe (10,20) zur Aufnahme von jeweils drei mal acht Bandelementen (5,6,7) eingerichtet sind.

## Claims

1. Packaging of hinges for doors, windows and the like with a carton for receiving hinge elements such as door or window hinge components (5), frame hinge components (6) and covering elements (7) as well as attachment screws (9),
**characterised in that**
the packaging (100) includes at least two flat drawers (10, 20) having the same rectangular outline for receiving the hinge elements for more than one hinge, each in a single layer in a regular pattern as well as the attachment screws (9) between grid-like dividers (11) with a separate compartment for each hinge element (5, 6, 7),
that the drawers (10, 20) are provided so as to be withdrawable and insertable in a rectangular enclosing carton in a corresponding arrangement directly one above the other in the same direction of sliding (1), the drawers extending over the same overall outline as the carton,
that the surrounding carton (40) is closed in a circumferential direction (2) with reference to the direction of sliding (1) but is open at one of the end faces (4) in relation to the direction of sliding (1)
and that the drawers (10, 20), the enclosing carton (40) and the grid-like compartment divisions (11) are made of corrugated cardboard.

2. Packaging according to claim 1, **characterised in that** the packaging (100) is accompanied by a single set of installation instructions (12).

3. Packaging according to claim 1 or 2, characterised in that the drawers (10, 20 ) are each designed to receive respectively three by eight hinge elements (5, 6, 7,).

## Revendications

1. Emballage de charnières de portes, fenêtres ou objets analogues, comportant un carton servant à loger des éléments de charnière (5) à monter sur des battants (6) ou à monter sur des cadres ainsi que des éléments de recouvrement (7) et des vis de fixation (9),
caractérisé en ce que :
- l'emballage (100) comprend au moins deux tiroirs à base rectangulaire et de mêmes dimensions (10, 20) qui contiennent chacun les éléments de charnière pour plus d'un battant disposés en un seul emballage selon une distribution régulière et également les vis de fixation (9), à l'intérieur de subdivisions (11) en forme de trame et dont chacune constitue un compartiment propre à un élément donné (5, 6, 7),
- les tiroirs (10, 20) de même configuration disposés l'un sur l'autre peuvent être tirés ou introduits, selon une même direction de coulissement (1), dans un carton externe parallélépipédique (40), les tiroirs occupant toute la surface du fond du carton,
- le carton externe (40) présente dans le sens périphérique (2) par rapport à la direction de coulissement (1), une surface fermée, mais il peut s'ouvrir sur une de ses faces frontales (4) correspondant à la direction de coulissement (1),
- les tiroirs (10, 20), le carton externe (40) et les subdivisions (11) en de forme de trame sont en carton ondulé.

2. Emballage selon la revendication 1,
caractérisé en ce que
à l'emballage (100), est jointe une seule notice de montage (12).

3. Emballage selon la revendication 1 ou 2,
caractérisé en ce que
les tiroirs (10, 20) sont prévus pour recevoir chacun trois fois huit éléments (5, 6, 7).
